# EUROPÄISCHE PATENTSCHRIFT

(11) **EP 1 528 173 B1**
(45) Veröffentlichungstag und Bekanntmachung des Hinweises auf die Patenterteilung: **02.06.2010**
(21) Anmeldenummer: 04025358.5
(22) Anmeldetag: 26.10.2004
(51) Int. Cl.: E04B 5/43

(54) **Vorgespannte Flachdecke mit Hohldeckenplatten**
Prestressed floor with hollow floor slabs
Plancher précontraint à dalles de plancher creuses

(30) Priorität: 27.10.2003 DE 10350082
(43) Veröffentlichungstag der Anmeldung: 04.05.2005
(73) Patentinhaber: Rudolph, Hermann, 88161 Lindenberg (DE); Friedrich, Thomas, 8049 Zürich (CH)
(72) Erfinder: Rudolph, Hermann, 88161 Lindenberg (DE); Friedrich, Thomas, 8049 Zürich (CH)
(74) Vertreter: Riebling, Peter

(56) Entgegenhaltungen:
- DE-A1- 10 035 960
- DE-U1- 20 215 502
- GB-A- 2 249 329
- US-A- 4 443 985
- US-A- 4 912 896
- US-A- 5 704 174

## Beschreibung

Die Erfindung betrifft eine vorgespannte Flachdecke mit Hohldeckenplatten und ein Verfahren zu deren Herstellung nach dem Oberbegriff des Patentanspruchs 1 bzw. 4.

Eine vorgespannte Betonflachdecke nach dem Oberbegriff des Patentanspruchs 1 und 4 ist mit der DE-U-20 215 502, sowie der US-A-4 443 985 bekannt geworden.

Zur Herstellung einer Flachdecke wird bei der CH-A-535 878 auf den freien oberen Enden von vertikalen Stützen ein flächiger, unterzugsloser und ebener Schalboden angebracht. Auf diesen Schalboden werden je nach statischen Erfordernissen Bewehrungseisen eingebracht. In der Nähe der Stützenauflager der Bewehrungseisen werden zusätzliche Spannkabel eingebracht, die nach dem Ausgießen des Schalbodens und Erhärten der Betonmasse vorgespannt werden.

Es handelt sich demnach um eine monolithische Vollbetondecke, deren Tragfähigkeit durch das Einbringen von Spannkabeln verbessert wird. Nachteil dieser bekannten Technik ist, dass ein sehr hohes Flächengewicht in Kauf genommen werden muss. Dementsprechend sind hohe Stützlasten mit entsprechend stark dimensionierten Stützen gegeben.

Aufgrund des hohen Flächengewichtes müssen entsprechend hohe Deckenquerschnitte gefertigt werden, um die Stabilität zu gewährleisten. Damit sind jedoch hohe Herstellungskosten verbunden. Die Herstellungskosten eines solchen Gebäudes sind deshalb hoch.

Außerdem besteht der Nachteil, dass es keine Möglichkeit gibt, im Innenraum einer solchen Decke Installationen und/oder Isolierungen anzubringen.

Mit dem Gegenstand der DE 201 03 059 U1 ist eine Hohldeckenplatte bekannt geworden, die aus einer unteren und einer im Abstand darüber angeordneten oberen Schale besteht, wobei die Schalen durch Gitterträger miteinander verbunden sind. Hier besteht zwar die Möglichkeit, im Innenraum Installationen und Isoliermaterial einzubringen, jedoch ist nicht gezeigt, wie eine solche Hohldeckenplatte bei Flachdeckensystemen nach der CH-A-535 878 verlegt werden könnte.

Der Erfindung liegt deshalb die Aufgabe zugrunde eine vorgespannte Flachdecke nach der DE-U-20 215 502, sowie der US-A-4 443 985 so weiterzubilden, dass sie mit wesentlich geringem Flächengewicht und geringeren Herstellungskosten gefertigt werden kann.

Zur Lösung der gestellten Aufgabe ist die Erfindung durch die Merkmale der Ansprüche 1 und 4 gekennzeichnet.

Mit der gegebenen technischen Lehre ergibt sich der Vorteil, dass nun sehr schlank dimensionierte Hohldeckenplatten mit geringem Flächengewicht verwendet werden können, weil deren statische Tragfähigkeit in Kombination mit vorgespannten Gurtstreifen - in denen sie eingebunden sind - erreicht wird.

Es können deshalb sehr kostengünstige und nur eine geringe Bauhöhe erfordernde Hohldeckenplatten verwendet werden, die lediglich in dem schmalen Bereich eines Gurtstreifens mit einem höherwertigen Ortbeton miteinander verbunden werden.

Damit ergeben sich wesentliche Vorteile:

Die Hohldeckenplatten sind insgesamt kostengünstiger als ausgegossene Fertigdeckenelemente und haben ein wesentlich geringeres Flächengewicht.

Das erfindungsgemäße Deckensystem wird etwa um 50 % leichter als monolithisch hergestellte Decken. Derartige monolithisch hergestellte Decken bestehen zum Beispiel aus Fertigteildecken, die an der Baustelle mit entsprechenden Ortbeton ausgegossen werden.

Ein herkömmliches Fertigteildeckensystem von einer Länge von beispielsweise 8 x 8 Metern benötigt eine Ortbeton-Menge von etwa 19 m³ um das Fertigteildeckenelement herzustellen, welches im Endzustand eine Dicke von beispielsweise 30 cm aufweist.

Hier setzt die Erfindung ein, die vorsieht, bezogen auf eine Fläche von 8 x 8 m lediglich eine relativ dünne Hohldeckenplatte mit einer Stärke von 2 x 7 cm zu verwenden, die bevorzugt aus zwei voneinander beabstandeten Schalen besteht, wobei diese Schalen nur aus einem minderwertigen Beton, beispielsweise der Güte B25, bestehen.

Eine solche leichte und niedrigbauende Hohldeckenplatte wird mit ihrer Schmalseite mit der jeweils daran anstoßenden Hohldeckenplatte über die in Ortbeton gegossenen Gurtstreifen verbunden.

Zur Herstellung des Gurtstreifens wird ein höherwertiger Ortbeton, beispielsweise in der Güteklasse B80 verwendet und mit den erfindungsgemäßen Spannkabeln vorgespannt, um so die Auflagerkräfte in der einen Richtung zu verteilen.

Bezüglich der vorher erwähnten Menge von 19 m³ Ortbeton bei der Herstellung einer herkömmlichen Fertigteildecke, benötigt das erfindungsgemäße Deckensystem nur noch zur Herstellung des Gurtstreifens einen höherwertigen Beton, z.B. der Güteklasse B80, mit einer Menge von lediglich nur noch 2,1 m².

Das Deckensystem ist auch als Mehrfeldträger anwendbar.

Erfindungsgemäß wird die obere Schale der jeweiligen Hohldeckenplatte im Gurtstreifenbereich gekürzt, so dass sich dort ein größer ausgesparter Bereich ergibt. Dort kann deshalb durch Ortbeton-Ergänzungen eine Durchlaufeigenschaft der oberen Schale erreicht werden. Es handelt sich deshalb um eine vollständig durchgehende, fugenlose und ohne Unterzüge und Stürze versehene Flachdecke.

Ein weiterer Vorteil der Erfindung liegt darin, dass wegen der Verwendung von Hohldeckenplatten nun erstmals die Möglichkeit besteht, über vollständig durchgehende Deckenlängen und -breiten Installationen und Isoliermaterial in die Flachdecke einzubringen.

Mit der gegebenen technischen Lehre ergibt sich der Vorteil, dass man großflächige Deckensysteme mit der erfindungsgemäßen Flachdecke erstellen kann, die insbesondere für Zweckbauten, Bürogebäude, Wohnungsgebäude und dergleichen verwendbar sind. Mit wesentlich geringerem Flächengewicht und geringeren Herstellungskosten können sehr große Tragweiten überspannt werden. Es können damit Rastersysteme von bis zu 12 auf 12 Meter erreicht werden, was bei dem bisherigen Stand der Technik nur mit wesentlich höheren Flächengewichten und größeren Bauhöhen möglich war.

Es ist auch ein schneller Transport und ein Einbau der niedrigbauenden und geringgewichtigen Hohldeckenplatten an der Baustelle möglich. Die erforderlichen Bauarbeiten beziehen sich auf das Eingießen des Ortbetons zur Bildung der relativ schmalen Gurtstreifen von beispielsweise 40 cm Breite. Es bedarf keinen großflächigen Betonierarbeiten und der damit verbundenen großflächigen Schalund Unterstützungsarbeiten mehr.

Wo vorher große Schalplatten mit entsprechenden Unterstützungsträgern installiert werden mussten, genügt es nun, lediglich im Bereich von den schmalen Gurtstreifen den Ortbeton zu vergießen.

Die oben genannte erfinderische Lehre besteht darin, dass der Lastabtrag der Flachdecke mit Hohldeckenplatten über den vorgespannten Gurtstreifen in Ortbeton und über die senkrecht dazu verlegten schlaff bewehrten Hohldeckenplatten erfolgt. Diese Formulierung trifft zu für übliche Decken mit einen Stützenraster von Ix,Iy bis zu ca. 10.0m.

Nach einer Erweiterung dieser technischen Lehre ist vorgesehen, dass sowohl die kleineren Spannweiten als auch die großen Spannweiten ebenfalls abgedeckt werden:

Für Gurtsteifen mit einer Spannweite von 5 - 7 [m] lässt sich der Tragwiderstand auch mit einer schlaffen Bewehrung sicher stellen. Erst ab einer Spannweite von I > 8 m ist eine Vorspannung erforderlich und ab einer Spannweite von I > 10.0 absolut notwendig. Die Hohldeckenplatten mit der im Fertigteilwerk bereits eingelegten schlaffen Bewehrung haben einen Anwendungsbereich von bis zu ca. 8m Spannweite. Sind in dieser Richtung größere Spannweiten als ca. 8m zu überwinden, so werden die schlaff bewehrten Hohldeckenplatten um eine Vorspannbewehrung ergänzt. Dabei nutzt man die Fuge zwischen den einzelnen Plattenstreifen, innerhalb der örtlich ein Spannkabel einzulegen ist.

Diese Spannkabel kreuzen den Gurtstreifen aus Ortbeton und führen über mehrere Felder. Im Gegensatz zu der in den Gurtstreifen aus Ortbeton angeordneten, konzentrierten Vorspannung bezeichnet man die in regelmäßigem Abstand in den Fugen angeordneten Spannkabel als verteilte Vorspannung.

Durch unterschiedliche Spannweitenverhältnisse sind jegliche Kombinationen von "schlaff bewehrt" und "vorgespannt bewehrt" möglich. Von der Ausführung her möglich ist eine kurze Spannweite für den Gurtstreifen und eine große Spannweite für die Hohldeckenplatte und umgekehrt. Entsprechend würde die kurze Spannweite schlaff bewehrt und die große Spannweite vorgespannt ausgeführt.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematisiert die Draufsicht auf eine Flachdecke nach der Erfindung;
- Figur 2:: ein Schnitt durch die Flachdecke nach Figur 1 gemäß der Linie A-A;
- Figur 3:: ein vergrößerter Schnitt durch den Anschluss von zwei Hohldeckenplatten im Bereich eines Gurtstreifens bei Herstellung eines Gurtstreifens;
- Figur 4:: der Schnitt ähnlich wie Figur 3 vor Herstellung des Gurtstreifens;
- Figur 5:: vergrößert ein Schnitt durch ein Hüllrohr mit daran angeordneten Spannkabeln;
- Figur 6:: ein vergrößerter Schnitt nach Figur 2 mit Darstellung weiterer Einzelheiten;
- Figur 7:: eine weitere Vergrößerung der Darstellung nach Figur 6;
- Figur 8:: ein Schnitt gemäß der Linie VIII-VIII in Figur 6;
- Figur 9:: Schnitt durch ein weiteres Ausführungsbeispiel einer Flachdecke mit Spannbeton-Hohlplatten;
- Figur 10:: Schnitt gemäß der Linie A-A in Figur 9.
- Figur 11:: Draufsicht auf eine weitere Ausführung der Flachdecke mit Vorspannung in den Fugen zwischen den Hohldeckenplatten
- Figur 12:: Schnitt B-B in Figur 11
- Figur 13:: Detail Y aus Figur 12 - Darstellung eines Hüllrohres im Schnitt
- Figur 14:: Tabelle mit Darstellung der Kombination unterschiedlicher Bewehrungsarten

Gemäß den Figuren 1 und 2 besteht die Flachdecke 1 aus im X-Y-Raster verlegten Hohldeckenplatten 2, 3, die jeweils längsseitig aneinander anstoßen. Sie bilden längsseitig einen Fugenbereich 32, der bauseitig geschlossen wird.

Stirnseitig sind die in X-Richtung aneinander sich fortsetzenden Hohldeckenplatten 2, 3 über Gurtstreifen 4, 5 miteinander verbunden. Die Gurtstreifen 4, 5 werden aus Ortbeton an der Baustelle hergestellt.

Im Bereich der Gurtstreifen sind im gegenseitigen Abstand Stützen 6 angeordnet.

Im Zwischenraum zwischen den aneinander anstoßenden Hohldeckenplatten 2, 3 werden die anhand der Figuren 6 und 7 noch näher zu beschreibenden Bewehrungskörbe 18, 23 eingebracht und mit entsprechenden, in Figur 4 dargestellten, Hüllrohren 8 und darin angeordneten Spannkabeln 9 verbunden.

Das so hergestellte Bewehrungswerk wird gemäß Figur 3 mit Ortbeton vergossen, wobei an die Unterseite der aneinander anstoßenden Hohldeckenplatten 2, 3 ein Schaltisch 7 angelegt wird.

Der Zwischenraum wird dann in an sich bekannter Weise mit Ortbeton ausgegossen, so dass sich die Darstellung nach Figur 3 ergibt.

Die Figur 5 zeigt, dass die im Gurtstreifen 4, 5 verlegten Spanneinrichtungen im wesentlichen aus Hüllrohren 8 bestehen, die im gegenseitigen Abstand rasterförmig zueinander angeordnet sind, wobei jedes Hüllrohr aus einer Kunststoff- oder Blechhülle besteht und im Innenraum ein oder mehrere Spannkabel 9 angeordnet sind.

Diese Spannkabel 9 können aus einem kabelförmigen Metall- oder einem Kunststoffmaterial sein. Es können auch (mehradrige) Litzenkabel eingesetzt werden.

Aus den Figuren 6 und 7 gehen weitere Einzelheiten des Aufbaus des jeweiligen Gurtstreifens 4, 5 hervor.

Zunächst besteht jede Hohldeckenplatte 2, 3 aus einer unteren Schale 10 aus Beton. In der unteren Schale 10 sind in an sich bekannter Weise Bewehrungseisen oder Matten angeordnet.

Die Bewehrungseisen sind in Form von im Abstand voneinander angeordneten Bewehrungsstäben 11 mehrfach aus dem Material der unteren Schale 10 herausgeführt und gelangen in den Bereich des jeweiligen Gurtstreifens 4, 5, gemäß Figur 7.

Das Ende 12 des jeweiligen Bewehrungsstabes 11 greift in den freien Raum hinein, der später den Gurtstreifen 4, 5 bildet.

In gleicher Weise ist auch die obere Schale 13 ausgebildet, die jeweils wiederum eine Vielzahl von Bewehrungsstäben 14 aufweist, die ebenfalls in X-Richtung verlaufen und deren freie Enden 15 wiederum in den Zwischenraum eingreifen, der später den Gurtstreifen 4, 5 bildet.

Der Zwischenraum zwischen der unteren und der oberen Schale 10, 13 der jeweiligen Hohldeckenplatte 2, 3 ist beispielsweise mit einem Isoliermaterial 16 ausgefüllt.

Die Figur 6 deutet noch an, dass in dem Zwischenraum Gitterträger 17 angeordnet sind, die mit ihren oberen und unteren Enden in die jeweiligen Schalen 10, 13 eingegossen sind, um eine statische Flächen-Belastbarkeit zu gewährleisten.

Wichtig ist nun, dass jeder Gurtstreifen 4, 5 von einem oder mehreren Bewehrungskörben 18, 23 ausgefüllt wird. Statt der hier dargestellten zwei Bewehrungskörbe 18, 23 kann auch nur ein einziger Bewehrungskorb vorhanden sein.

Jeder Bewehrungskorb 18, 23 besteht aus einem Gittergeflecht, das sich längs der gesamten Länge des jeweiligen Gurtstreifens 4, 5 erstreckt und das als loses Teil an die Baustelle verbracht wird. Dort wird es in den Zwischenraum zwischen den anstoßenden Hohldeckenplatten 2, 3 eingelegt.

Der äußere Bewehrungskorb 18 besteht aus einer Vielzahl von einen gegenseitigen Abstand zueinander einnehmenden U-förmigen Stäben 19, die in X-Richtung durch Längseisen verbunden sind.

Jeder U-Stab 19 besteht aus einem oberen horizontalen Schenkel 20, der in einen Vertikalschenkel 21 übergeht, der seinerseits in einen unteren horizontalen Basisschenkel 22 übergeht.

Der U-Stab 19 ist bezüglich einer Längsmittenlinie genau spiegelsymmetrisch, so dass der äußere Bewehrungskorb 18 die beiden Stirnseiten der Hohldeckenplatten 2 und die daraus herausstehenden Enden 12, 15 der Bewehrungsstäbe 11, 14 miteinander verbindet.

In ähnlicher Weise ist auch ein kleinerer, innerer Bewehrungskorb 23 vorgesehen, der wiederum aus einer Vielzahl von in gegenseitigem Abstand parallel zueinander angeordneten U-Stäben besteht.

Jeder U-Stab weist einen oberen Horizontalschenkel 24 auf, der in einen Vertikalschenkel 25 und dieser in einen Horizontalschenkel 26 übergeht.

Die genannten Bewehrungskörbe 18, 23 mit ihren Stäben sind über entsprechende Längseisen 27 miteinander verbunden.

Es ist noch ein oberer, horizontalverlaufender Verbindungsstab 28 vorhanden, der die Enden 15 der oberen Bewehrungsstäbe 13 miteinander verbindet.

Neben den unteren Längseisen 27 sind auch obere Längseisen 29 vorhanden.

Die Figur 8 zeigt schematisiert die Anordnung der Spanneinrichtung, wie sie anhand Figur 4 erläutert wurde. Sie besteht aus den parabelförmig verlegten Hüllrohren 8 mit den darin angeordneten Spannkabeln 9, wie dies in Figur 5 dargestellt ist.

Das jeweilige Hüllrohr 8 ist über Kabelhalter 31 mit den jeweils zugeordneten Bewehrungskorb 18, 23 verbunden. Es wird in Richtung seiner Längserstreckung wellen- oder parabelförmig verlegt, wie dies ist in Figur 8 dargestellt ist.

Nachdem der Beton im Gurtstreifen 4, 5 ausgegossen und ausgehärtet ist, erfolgt eine Vorspannung mit einer nicht näher dargestellten Spanneinrichtung auf die freien Enden der Hüllrohre 8 mit den darin angeordneten Spannkabeln 9 in den einander entgegengesetzten Pfeilrichtungen 30. Die Spanneinrichtung wird nach einer bestimmten Zeit der Vorspannungsaufbringung wieder entfernt.

Auf diese Weise gelingt es, die Auflagerkräfte, die bei der Flachdecke sowohl in X-als auch in Y-Richtung verlaufen, nur lediglich in Y-Richtung auf die schmalen Gurtstreifen 4, 5 einzuleiten, während in X-Richtung die Tragfähigkeit der Hohldeckenplatte 2 mit darin angeordneten Bewehrungseisen die Tragkraft übernimmt.

In den Figuren 9 und 10 ist als weiteres Ausführungsbeispiel eine Flachdecke mit Spannbeton-Hohlplatten dargestellt.

Eine Spannbeton-Hohlplatte besteht aus zwei im Abstand zueinander angeordneten Flachdecken mit einer Stärke von jeweils etwa 6 bis 8 cm und Verbindungsstegen, die dazwischenliegende Hohlräume ausbilden. Der Schnitt gemäß der Linie A-A in Figur 9 ist ein Schnitt durch einen Hohlraum, so dass also außerhalb dieses Hohlraumes die Verbindungsstege 35 (siehe hierzu auch Figur 12) zwischen der oberen Plattenschale und der unteren Plattenschale vorliegen.

Auch eine derartige Spannbeton-Hohlplatte wird in der vorher beschriebenen Weise mit dem hochfestvorgespannten Ortbetonstreifen verbunden.

Im Ausführungsbeispiel nach den Figuren 11 - 14 ist das oben genannten Spannkonzeptes beschrieben.

Die Figur 11 zeigt, dass zusätzlich zur Vorspannung in Hauptrichtung (in Figur 11 in horizontaler Richtung- Pfeilrichtung 33) auch eine senkrecht hierzu verlaufende Vorspannung in Nebenrichtung (in Figur 11 in vertikaler Richtung - Pfeilrichtung 34) vorgenommen wird.

Für die Anbringung der Vorspannung in Nebenrichtung (Pfeilrichtung 34) werden die gleichen Mittel und Maßnahmen verwendet, wie sie oben stehend für die Vorspannung in Hauptrichtung (Pfeilrichtung 33) beschrieben wurden. Daher gelten für die gleichen Teile auch die gleichen Bezugszeichen.

Die Hohldeckenplatten 2, 3 mit der im Fertigteilwerk bereits eingelegten schlaffen Bewehrung haben einen Anwendungsbereich von bis zu ca.. 8m Spannweite. Sind in dieser Richtung größere Spannweiten als ca. 8m zu überwinden, so werden die schlaff bewehrten Hohldeckenplatten 2, 3 um eine Vorspannbewehrung ergänzt. Dabei nutzt man die Fuge 32 zwischen den einzelnen Plattenstreifen, innerhalb der örtlich ein Spannkabel, bestehend aus einem Hüllrohr 9 mit dort eingelegten Stahlseilen 9, einzulegen ist. Dies ist in Figur 12 dargestellt, wobei aus Figur 13 zu entnehmen ist, wie das im Fugenbereich eingelegte Stahlseil im Schnitt beschaffen ist. Es besteht aus einem Hüllrohr 8, das eine Anzahl von Spannkabeln 9 umschließt.

Aus Figur 11 ist wiederum zu entnehmen, dass die in den Pfeilrichtungen 34 verlaufenden und in den Fugenbereichen 32 eingelegten Spannkabel 8, 9 den Gurtstreifen 4, 5 aus Ortbeton kreuzen und über mehrere Felder der Hohldeckenplatten 2, 3 führen.

Im Gegensatz zu der in den Gurtstreifen 4, 5 aus Ortbeton angeordneten, konzentrierten Vorspannung bezeichnet man die in regelmäßigem Abstand in den Fugen 32 und in Pfeilrichtung 34 verlaufenden Spannkabel 8, 9 als verteilte Vorspannung.

Die Tabelle in Figur 14 gibt einen Überblick über die mögliche Bewehrungsart bei unterschiedlichen Spannweiten. Durch unterschiedliche Spannweitenverhältnisse sind jegliche Kombinationen von schlaff bewehrt und vorgespannt bewehrt möglich. Von der Ausführung her möglich ist eine kurze Spannweite für den Gurtstreifen 4, 5 und eine große Spannweite für die Hohldeckenplatte und umgekehrt. Entsprechend würde die kurze Spannweite schlaff bewehrt und die große Spannweite vorgespannt ausgeführt.

### Zeichnungslegende

- 1: Flachdecke
- 2: Hohldeckenplatte
- 3: Hohldeckenplatte
- 4: Gurtstreifen (aus Ortbeton)
- 5: Gurtstreifen
- 6: Stütze
- 7: Schaltisch
- 8: Hüllrohr
- 9: Spannkabel
- 10: Untere Schale
- 11: Bewehrungsstab
- 12: Ende
- 13: Obere Schale
- 14: Bewehrungsstab
- 15: Ende
- 16: Isolierung
- 17: Gitterträger
- 18: Bewehrungskorb (außen)

- 19: U-Stab
- 20: Schenkel
- 21: Schenkel
- 22: Basisschenkel
- 23: Bewehrungskorb (innen)
- 24: Schenkel
- 25: Schenkel
- 26: Basisschenkel
- 27: Längseisen
- 28: Verbindungsstab
- 29: Längseisen
- 30: Pfeilrichtung
- 31: Kabelhalter
- 32: Fugenbereich
- 33: Vorspannungsrichtung (Hauptbereich
- 34: Vorspannungsrichtung (Nebenbereich)
- 35: Verbindungssteg

## Patentansprüche

1. Verfahren zur Herstellung einer vorgespannten Flachdecke (1) mit Deckenplatten (2, 3), bei dem auf den freien oberen Enden von vertikalen Stützen (6) ein Schaltisch (7) angebracht wird, auf dem Bewehrungseisen (11, 14, 18, 23, 27, 28, 29) eingebracht werden und in der Nähe der Stützenauflager Spannkabel (9) eingebracht, die nach dem Ausgießen des Schalbodens und Erhärten der Betonmasse vorgespannt werden, wobei eine Vielzahl von Hohldeckenplatten (2, 3) mit unterer (10) und oberer Schale (13) im X-Y-Raster verlegt werden, und jeweils die einen Seiten der Hohldeckenplatten in einem vorgespannten, aus Ortbeton gefertigten Gurtstreifen (4, 5) eingebunden sind" und wobei die Hohldeckenplatten (2, 3) in Y-Richtung (33) mit ihren Längsseiten aneinander stoßend verlegt werden und die in X-Richtung (34) gerichteten Schmalseiten jeweils in den Gurtstreifen (4, 5) eingebunden werden, **dadurch gekennzeichnet, dass** den in Y-Richtung (33) schlaff bewehrten Hohldeckenplatten (2, 3) eine zusätzliche, in senkrechter X-Richtung (34) verlaufende Vorspannbewehrung zugeordnet ist und zur Vorspannbewehrung jeweils ein Spannkabel (9) in die Fuge (32) zwischen den aneinander anstoßenden Hohldeckenplatten (2, 3) eingelegt ist und dass die Spannkabel (9) die Gurtstreifen (4, 5) aus Ortbeton kreuzen und über mehrere Felder der Hohldeckenplatten (2, 3) führen und dass die obere Schale (13) der jeweiligen Hohldeckenplatte (2, 3) im Gurtstreifenbereich (4, 5) gekürzt wird, so dass sich dort ein größerer ausgesparter Bereich ergibt, weicher durch Ortbeton ergänzt wird.

2. Verfahren nach Anspruch 1, **dadurch gekennzeichnet, dass** zur Herstellung des Ortbetonstreifens (4, 5) ein höherwertiger Beton, z.B. der Güteklasse 880, verwendet wird, und dass für die Schalen (10, 13) der Hohldeckenplatten (2, 3) ein niederwertiger Beton, z.B. der Güteklasse B25, verwendet wird.

3. Verfahren nach einem der Ansprüche 1 oder 2, **dadurch gekennzeichnet, dass** im Zwischenraum zwischen den aneinander anstoßenden Hohldeckenplatten (2, 3) Bewehrungskörbe (18, 32) eingebracht werden, die mit den Spannkabeln (9) verbunden werden.

4. Vorgespannte Flachdecke, hergestellt gemäß dem Verfahren nach einem der Ansprüche 1 bis 3, wobei die vorgespannte Flachdecke aus Hohldeckenplatten (2, 3) besteht, die im X-Y- Raster verlegt und im Bereich einer Seite in einem aus Ortbeton gefertigten Gurtstreifen (4, 5) eingebunden sind wobei die Gurtstreifen (4, 5) in Y-Richtung (33) ihrer Längserstreckung vorgespannt sind **dadurch gekennzeichnet, dass** senkrecht zu den vorgespannten Gurtstreifen (4, 5) eine zusätzliche Vorspannung in X-Richtung (34) eingebracht ist, die durch Spannkabel (9) erfolgt, die zwischen den Fugen (32) von aneinander stoßender Hohldeckenplatten (2, 3) eingelegt sind, und dass die Spannkabel (9) die Gurtstreifen (4, 5) aus Ortbeton kreuzen und über mehrere Felder der Hohldeckenplatten (2, 3) führen und dass die obere Schale (13) der jeweiligen Hohldeckenplatte (2, 3) im Gurtstreifenbereich (4, 5) gekürzt ist, so dass sich dort ein größerer ausgesparter Bereich ergibt, welcher durch Ortbeton ergänzt ist.

5. Vorgespannte Flachdecke nach Anspruch 4, **dadurch gekennzeichnet, dass** in den Zwischenraum der Hohldeckenplatte (2, 3) Installationen und/oder Isoliermaterial eingebracht ist.

6. Vorgespannte Flachdecke nach einem der Ansprüche 4 oder 5, **dadurch gekennzeichnet, dass** im Zwischenraum zwischen den aneinander anstoßenden Hohldeckenplatten (2, 3) Bewehrungskörbe (18, 32) angeordnet sind, die mit einer Spanneinrichtung verbunden sind.

7. Vorgespannte Flachdecke nach Anspruch 6, **dadurch gekennzeichnet, dass** die Spanneinrichtung aus in Hüllrohren (8) angeordneten Spannkabeln (9) besteht, die in Richtung ihrer Längserstreckung wellenförmig verlegt sind und punktweise mit Stäben von den parallel zu einander angeordneten Bewehrungskörben (18, 23) verbunden sind.

## Claims

1. Method for producing a prestressed flat floor (1) with floor slabs (2, 3), in which, applied to the free upper ends of vertical supports (6) is a table form (7), on which reinforcement steels (11, 14, 18, 23, 27, 28, 29) are introduced and tensioning cables (9) are introduced close to the support bearings and are prestressed after the casting of the shell base and hardening of the concrete mass, a large number of hollow floor slabs (2, 3) being laid with a lower (10) and an upper shell (13) in an X-Y grid, and, in each case, the sides of the hollow floor slabs being incorporated in a prestressed girder section (4, 5) made of in-situ concrete, and wherein the hollow floor slabs (2, 3) are laid abutting one another with their longitudinal sides in the Y-direction (33) and the narrow sides directed in the X-direction (34) are in each case incorporated in the girder sections (4, 5), **characterised in that** an additional prestressed reinforcement running in the vertical X-direction (34) is associated with the hollow floor slabs (2, 3) which are loosely reinforced in the Y-direction (33) and a respective tensioning cable (9) is inserted into the joint (32) between the mutually abutting hollow floor slabs (2, 3) for prestressed reinforcement, and **in that** the tensioning cables (9) cross the girder sections (4, 5) made of in-situ concrete and lead over a plurality of areas of the hollow floor slabs (2, 3), and **in that** the upper shell (13) of the respective hollow floor slab (2, 3) is shortened in the girder section region (4, 5) so a larger recessed region is produced there, which is supplemented by in-situ concrete.

2. Method according to claim 1, **characterised in that** a high-grade concrete, for example of quality class B80, is used to produce the in-situ concrete girder (4, 5), and **in that** a low-grade concrete, for example of quality class B25 is used for the shells (10, 13) of the hollow floor slabs (2, 3).

3. Method according to either of claims 1 or 2, **characterised in that** reinforcement cages (18, 32), which are connected to the tensioning cables (9), are introduced in the intermediate space between the mutually abutting hollow floor slabs (2, 3).

4. Prestressed flat floor, produced by the method according to any one of claims 1 to 3, wherein the prestressed flat floor consists of hollow floor slabs (2, 3), which are laid in an X-Y grid and are incorporated in the region of one side in a girder section (4, 5) made of in-situ concrete, the girder sections (4, 5) being prestressed in the Y-direction (33) of their longitudinal extent, **characterised in that** introduced perpendicular to the prestressed girder sections (4, 5) is an additional prestressing in the X-direction (34), which takes place by means of tensioning cables (9), which are inserted between the joints (32) of mutually abutting hollow floor slabs (2, 3), and **in that** the tensioning cables (9) cross the girder sections (4, 5) made of in-situ concrete and lead over a plurality of areas of the hollow floor slabs (2, 3), and **in that** the upper shell (13) of the respective hollow floor slab (2, 3) is shortened in the girder section region (4, 5) so a larger recessed region is produced there, which is supplemented by in-situ concrete.

5. Prestressed flat floor according to claim 4, **characterised in that** installations and/or insulating material is introduced into the intermediate space of the hollow floor slab (2, 3).

6. Prestressed flat floor according to either of claims 4 or 5, **characterised in that** reinforcement cages (18, 32), which are connected to a tensioning device, are arranged in the intermediate space between the mutually abutting hollow floor slabs (2, 3).

7. Prestressed flat floor according to claim 6, **characterised in that** the tensioning device consists of tensioning cables (9) arranged in sheathing tubes (8), which tensioning cables are laid in an undulating manner in the direction of their longitudinal extent and are connected point-wise to bars of the reinforcement cages (18, 23) arranged parallel to one another.

## Revendications

1. Procédé pour fabriquer un plafond plat précontraint (1) avec des plaques de plafond (2, 3), selon lequel on installe sur les extrémités supérieures libres de supports verticaux (6) un plateau de coffrage (7) sur lequel on place des armatures (11, 14, 18, 23, 27, 28, 29) et on place, près des appuis des supports, des câbles de précontrainte (9) qui sont précontraints après le coulage du fond de coffrage et le durcissement de la masse de béton, étant précisé qu'un grand nombre de plaques de plafond creuses (2, 3) avec une enveloppe inférieure (10) et une enveloppe supérieure (13) est posé suivant un quadrillage X-Y et qu'un côté de ces plaques creuses est intégré dans une bande de membrure précontrainte (4, 5) fabriquée à partir de béton coulé sur place, et étant précisé que les plaques de plafond creuses (2, 3) sont posées bout à bout, avec leurs côtés longitudinaux, dans le sens Y. (33) et que les petits côtés dirigés dans le sens X (34) sont intégrés dans la bande de membrure (4, 5), **caractérisé en ce qu'**on associe aux plaques de plafond creuses (2, 3) armées de manière lâche dans le sens Y (33) une armature de précontrainte supplémentaire qui s'étend dans le sens X (34) perpendiculaire, et pour l'armature de précontrainte on place dans chaque joint (32) entre les plaques de plafond creuses (2, 3) mises bout à bout un câble de contrainte (9), et **en ce que** les câbles de contrainte (9) croisent les bandes de membrure (4, 5) en béton coulé sur place et passent sur plusieurs zones desdites plaques (2, 3), et **en ce que** l'enveloppe supérieure (13) de chaque plaque (2, 3) est raccourcie dans la zone de la bande de membrure (4, 5), ce qui donne à cet endroit une zone évidée plus grande qui est complétée par le béton coulé sur place.

2. Procédé selon la revendication 1, **caractérisé en ce que** pour fabriquer la bande de béton coulé sur place (4, 5), on utilise un béton de meilleure qualité, par exemple de la catégorie de qualité B80, et **en ce que** pour les enveloppes (10, 13) des plaques de plafond creuses (2, 3), on utilise un béton de moins bonne qualité, par exemple de la catégorie de qualité B25.

3. Procédé selon l'une des revendications 1 ou 2, **caractérisé en ce qu'**on place dans l'espace intermédiaire entre les plaques de plafond creuses (2, 3) mises bout à bout des cages d'armature (18, 32) que l'on relie aux câbles de contrainte (9).

4. Plafond plat précontraint fabriqué suivant le procédé selon l'une des revendications 1 à 3, étant précisé que le plafond plat précontraint se compose de plaques de plafond creuses (2, 3) qui sont posées suivant un quadrillage X-Y et qui sont intégrées, dans la zone d'un côté, dans une bande de membrure (4, 5) fabriquée à partir de béton coulé sur place, lesdites bandes de membrure (4, 5) étant précontraintes dans le sens Y (33) de leur extension longitudinale, **caractérisé en ce qu'**il est prévu, perpendiculairement aux bandes de membrure précontraintes (4, 5), une précontrainte supplémentaire dans le sens X (34) qui est réalisée grâce à des câbles de contrainte (9) posés entre les joints (32) de plaques de plafond creuses (2, 3) mises bout à bout, et **en ce que** les câbles de contrainte (9) croisent les bandes de membrure (4, 5) en béton coulé sur place et passent sur plusieurs zones des plaques (2, 3), et **en ce que** l'enveloppe supérieure (13) de chaque plaque (2, 3) est raccourcie dans la zone de la bande de membrure (4, 5), ce qui forme à cet endroit une zone évidée plus grande qui est complétée par le béton coulé sur place.

5. Plafond plat précontraint selon la revendication 4, **caractérisé en ce que** des installations et/ou un matériau isolant sont placés dans l'espace intermédiaire de la plaque de plafond creuses (2, 3).

6. Plafond plat précontraint selon l'une des revendications 4 ou 5, **caractérisé en ce qu'**il est prévu, dans l'espace intermédiaire entre les plaques de plafond creuses (2, 3) mises bout à bout, des cages d'armature (18, 32) qui sont reliées à un dispositif de contrainte.

7. Plafond plat précontraint selon la revendication 6, **caractérisé en ce que** le dispositif de contrainte se compose de câbles de contrainte (9) qui sont disposés dans des gaines tubulaires (8), qui sont placés avec une forme ondulée dans le sens de leur extension longitudinale et qui sont reliés par points à des tiges des cages d'armature (18, 23) parallèles entre elles.
